# EUROPÄISCHE PATENTSCHRIFT

(11) **EP 0 315 961 B1**
(45) Veröffentlichungstag und Bekanntmachung des Hinweises auf die Patenterteilung: **04.11.1992**
(21) Anmeldenummer: 88118599.5
(22) Anmeldetag: 09.11.1988
(51) Int. Cl.: D06B 5/08

(54) **Vorrichtung zum durchströmenden Behandeln von Textilgut od. dgl.**
Apparatus for forcing a treating material through a textile material
Appareil pour forcer un fluide de traitement à travers une matière textile

(30) Priorität: 10.11.1987 DE 3738117; 30.01.1988 DE 3802791; 24.06.1988 DE 3821330
(43) Veröffentlichungstag der Anmeldung: 17.05.1989
(73) Patentinhaber: FLEISSNER Maschinenfabrik AG, CH-9445 Rebstein (CH)
(72) Erfinder: Fleissner, Gerold, CH-7006 Chur (CH)
(74) Vertreter: Neumann, Gerd, Dipl.-Ing.

(56) Entgegenhaltungen:
- DE-A- 1 460 525
- DE-A- 1 946 376
- DE-A- 3 210 320
- US-A- 3 276 140
- US-A- 3 564 686
- US-A- 3 590 453
- US-A- 3 755 869
- US-A- 4 174 664

## Beschreibung

Die Erfindung bezieht sich auf eine Vorrichtung zum durchströmenden Behandeln von Textilgut, Vliesen oder Papier mit einem gasförmigen oder flüssigen, in der Vorrichtung umgewälzten Behandlungsmittel mit einer unter Saugzug stehenden, stirnseitig Böden aufweisenden, durchlässigen Trommel als Transportelement, welche an ihrem Umfang mit einem siebförmigen Belag bedeckt ist, wobei zwischen den Böden der Trommel Blechstreifen ungebogen sich von Boden zu Boden gerade erstrecken, deren Breitenausdehnung sich im wesentlichen in radialer Richtung erstreckt, und zwischen den Blechstreifen gleichmäßig über die Länge der Trommel verteilt einstückige Verbindungselemente angeordnet sind, die dem Sollabstand der unmittelbar benachbarten Blechstreifen entsprechend breit ausgebildet und beidseitig mit den angrenzenden Blechstreifen fest verbunden sind.

Eine Vorrichtung dieser Art ist durch die DE-A-19 46 376 bekannt. Die Blechstreifen sind dort durch U-förmige Profilstücke miteinander verschweißt, indem bei dem einen Beispiel die Rücken der Profile an den Blechstreifen geschweißt werden und dann die beiden Flansche mit gegenüberliegenden, sich überlappenden Flanschen eines am benachbarten Blechstreifen spiegelbildlich angeschweißten Profils einzeln verschweißt werden, wobei der Abstand der Blechstreifen variabel ist. Bei einem anderen Beispiel sind die U-Profile in ihrer Dimension als einstückige Abstandshalter verwendet, wozu die Flansche der U-Profile an den Blechstreifen anliegen und mit diesen ebenfalls verschweißt sind. Die Länge des Rückens der U-Profile bestimmt dann den Abstand der Blechstreifen voneinander. Besonders nachteilig ist bei diesen Konstruktionen der vielfältige Schweißvorgang, der das Materialgefüge nachteilig verändert.

Auch bei der US-PS 4 050 131 wird das Gitter durch Schweißen hergestellt. Die axial ausgerichteten ungebogenen Blechstreifen werden dort mit einem dazwischen angeordneten wabenförmigen Gitter aus kurzen Blechstücken verschweißt. Das Verschweißen der Blechstreifen hat auch hier den wesentlichen Nachteil, daß bei der dabei entstehenden Wärme das Materialgefüge Veränderungen erfährt, die zu Materialspannungen führen, die sich sofort oder aber auch erst später in der Rundlaufgenauigkeit der Trommel negativ auswirken können.

Um die Aufwendigkeit des Schweißvorganges und auch die Gefügeveränderungen zu umgehen, ist es durch die DE-PS 12 94 178 bekannt, die Verbindung an den Kreuzungsstellen des wabenförmigen Gitters durch zwischen diese Kreuzungsstellen angeordnete Epoxydharz-Schichten zu ermöglichen, wobei jedoch auch diese Kunststoffschichten erwärmt werden müssen, um die benachbarten Metallflächen miteinander zu verkleben. Außerdem hat sich herausgestellt, daß diese Klebeverbindung auf die Dauer nicht fest genug ist und insbesondere den wechselnden Temperaturansprüchen beim kalt auflaufenden und dann wärmebehandelten Textilgut nicht standhält. Dies gilt auch für die Verbindung der wabenartig sich kreuzenden Blechstreifen mit Hilfe z.B. eines Silberlotes, das auf die Kreuzungsstellen radial außen aufgelegt wird und beim Erwärmen zwischen die Flächen der unmittelbar benachbarten Blechstreifen fließt. Auch hier ist die Festigkeit auf die Dauer unbefriedigend.

Man ist infolgedessen wieder zurückgegangen zu der altbekannten Schweißverbindung, wobei auf die US-PS 3 590 453 verwiesen werden soll. Dieser Patentschrift nach werden die Schweißnähte jedoch nicht über die ganze Länge der unmittelbar benachbarten Schenkel gezogen, sondern an den axial zueinander ausgerichteten Blechstreifen der zickzackförmig gebogenen Art werden radial außen und radial innen kreisförmige Ausnehmungen in die Blechstreifen gegeben, an denen allein die Schweißnaht zwischen also dem wabenartig gebogenen Blechstreifen und dem axial ausgerichteten Blechstreifen gezogen wird. Wie aus der Zeichnung der US-PS 3 590 453 zu erkennen, sind außerdem die zickzackförmig gebogenen Blechstreifen aus einem schmäleren Blechstreifen hergestellt, damit am Außenumfang eine Doppelung bzw. Verdreifachung des Querschnittes des axial ausgerichteten Blechstreifens und damit eine Behinderung der Durchströmfähigkeit der Trommel vermieden ist. Dieser Vorteil muß jedoch durch ein zusätzliches Gitter, das radial außen auf die axial ausgerichteten, ungebogenen Blechstreifen aufzuschieben ist, wieder gutgemacht werden.

Der Erfindung liegt die Aufgabe zugrunde, eine Vorrichtung anfangs genannter Art derart weiter auszubilden, daß die Herstellungskosten einer solchen höchst luftdurchlässigen Trommel vermindert werden, wobei jedoch die Stabilität der Trommel nicht beeinträchtigt werden darf, und insbesondere eine Gefügeveränderung des Metalls beim Herstellen der Verbindungen der Trommelstruktur vermieden ist.

Zur Lösung dieser Aufgabe schlägt die Erfindung vor, daß das Verbindungselement in Umfangsrichtung der Trommel mit mindestens einer Bohrung versehen, für mindestens eine Schraube und/oder ähnliches mit einem Gewinde versehenes Befestigungselement, und mit den zwei benachbarten Blechstreifen oder Verbindungselementen verbindbar ist, wobei das Verbindungselement über seine Länge stegförmig, also insgesamt mit einer schmalen, nur der Festigkeit genügenden Wandung versehen und nur im Bereich der Bohrung breiter ausgebildet ist. Damit ist ein neues Verbindungssystem, ein neues einstückiges Verbindungselement geschaffen, das in der Tat keinen der Luftströmung entgegensetzenden Querschnitt aufweist, aber dennoch bei einer schweißfreien Trommelkonstruktion eine solide Festigkeit für die Trommel bietet.

Die Festigkeit der Trommel erhöht sich, je mehr der Verbindungselemente hintereinander angeordnet und miteinander durch die Schrauben od. dgl. verbunden sind. Deshalb sieht die Erfindung in Ausgestaltung vor, daß die Schraube zumindest drei der hintereinander benachbarten Blechstreifen verbindet und sich damit durch zumindest zwei der Verbindungselemente erstreckt. Besonders vorteilhaft ist, dann die Konstruktion, bei der die Konsequenz dieses Trommelaufbaus bis zu Ende durchgeführt ist. Dies ist gegeben, wenn die die Verbindungselemente mit den Blechstreifen verbindende Vielzahl der Schrauben ohne Unterbrechung in einer Linie rund um die Trommel angeordnet ist.

Die erfindungsgemäßen Abstandshalter weisen einen besonderen Querschnitt auf, der aus Gründen der Festigkeit der Trommelgesamtkonstruktion und auch aus Gründen der guten Luftdurchlässigkeit der Trommel und letztlich zu einer ausreichenden Abdichtung von der Innenseite der Trommel her besonders ausgebildet ist. Diese Konstruktion geht aus der Figurenbeschreibung im einzelnen hervor und ist unmittelbarer Gegenstand dieses Patentes.

In weiterer Ausgestaltung dieser Vorrichtung sieht die Erfindung vor, daß Schraubenkopf und benachbarte Schraubenmutter zwischen zwei benachbarten Blechstreifen aus einem Stück hergestellt sind. Damit haben die Schrauben also keinen üblichen Schraubenkopf, sondern dieser ist in die Mutter der zugeordneten, in Umfangsrichtung folgenden Schraube eingeschraubt. Folglich ist die Trommel über die ganze Mantelfläche an jedem Verbindungselement gleich stabil.

Die erfindungsgemäße Verbindung ist noch vorteilhafter, wenn die Muttern innerhalb eines solchen Verbindungselementes angeordnet sind, so daß auch an den Schraubstellen kein zusätzlicher Luftwiderstand vorhanden ist.

In der Zeichnung sind mehrere Ausführungsbeisdpiele der Vorrichtung nach der Erfindung dargestellt. Es zeigen:
- Figur 1: einen Schnitt längs durch eine übliche Siebtrommelvorrichtung, deren Blechmantel hier aus einer streifenförmigen Blechstruktur hergestellt ist,
- Figur 2: in vergrößerter Darstellung in der Draufsicht die Blechstreifenstruktur des Trommelmantels,
- Figur 3: weiterhin in vergrößerter Darstellung einen Schnitt entlang der Linie III-III nach Figur 2,
- Figur 4: in perspektivischer Darstellung ein Abstandshalter gemäß Figur 2 und 3,
- Figur 5: in vergrößerter Darstellung in der Draufsicht ebenfalls die Blechstreifenstruktur des Trommelmantels mit anderen Anordnungen des Abstandshalters und
- Figur 6: weiterhin in vergrößerter Darstellung einen Schnitt entlang der Linie VI-VI nach Figur 5.

Die Siebtrommelvorrichtung nach Figur 1 besteht aus einem rechteckigen Gehäuse 1, das durch eine Zwischenwand 2 in einen Behandlungsraum 3 und einen Ventilatorraum 4 unterteilt ist. Im Behandlungsraum ist jeweils eine Siebtrommel 5 und konzentrisch zu dieser im Ventilatorraum ein Ventilator 6 drehbar gelagert. Selbstverständlich kann der Ventilatorraum auch in einem davon abgetrennten, hier nicht dargestellten, gesonderten Ventilatorgehäuse angeordnet sein. Jedenfalls setzt der Ventilator das Innere der Trommel 5 unter Saugzug. Auch ist die Trommelkonstruktion an einer Naßbehandlungsvorrichtung, die auch nur zum Absaugen von Flüssigkeit dienen kann, Gegenstand des Patentes. Die Gesamtkonstruktion ist dann entsprechend anzupassen.

Gemäß der Figur 1 sind ober- und unterhalb des Ventilators 6 jeweils Heizaggregate 7 angeordnet, die aus mit Heizmedium durchflossenen Rohren bestehen. Im allgemeinen sind die Trommeln mit der hier nur interessierenden Blechstreifen-Struktur mit einem sehr großen Durchmesser gebaut, und die Trommel wird über fast die ganze Umfangsfläche mit dem zu behandelnden Textilgut bedeckt. Im Bereich der Auflage und der Wiederabnahme des Textilgutes ist die Trommel jedoch von innen gegen den von innen herrschenden Saugzug abzuschirmen, weswegen in der Figur 1 die Innenabdeckung 8 dargestellt ist, die jedoch bei diesem Ausführungsbeispiel auch in Höhe der Trommelachse ortsfest angeordnet sein könnte. Um die Blechstreifen-Struktur der Trommel ist außen ein feinmaschiges Sieb 9 geschlungen, das an der Stirnseite der Trommel an den beiden Böden befestigt ist.

Die Blechstreifenstruktur besteht aus axial ausgerichteten Blechstreifen 10, deren Breitenausdehnung aus Figur 3 ersichtlich ist und sich im wesentlichen in radialer Richtung erstreckt. Damit liegt also der siebförmige Belag 9 nur auf den radial außen angeordneten Kanten der Blechstreifen 10 auf. Die Blechstreifen 10 sind mit einem definierten Abstand nebeneinander an den beiden Böden 11, 12 durch Schrauben befestigt. Damit bei Auflage des jeweils zu behandelnden Textilgutes, Papiers od. dgl. dieser Abstand über die Breite der Trommel 5 beibehalten wird, sind als Abstandshalter dienende, im ganzen mit 20 bezeichnete Verbindungselemente vorgesehen, die mittels Schrauben 21, 21' mit den Blechstreifen 10 verbunden sind.

Die Verbindungselemente 20 können jeweils auf Lücke zueinander angeordnet sein, so wie es in dem linken Teil der Figur 2 dargestellt ist. Diese Konstruktion hat den Nachteil, daß eine größere Anzahl, aber kürzerer Schrauben mit Muttern in der Gesamtkonstruktion der Trommel vorgesehen ist, bzw. montiert werden muß. Im rechten Teil der Figur 2 ist dagegen eine Konstruktion dargestellt, bei der jeweils zwei der Verbindungselemente fluchtend hintereinander angeordnet sind und nur durch eine durch beide dieser Verbindungselemente hindurchgehende Schraube 21 mit den Blechstreifen 10 verbunden ist. Diese auch hier wiederum auf Lücke zueinander angeordneten Verbindungselemente haben dann einen größeren freien Abstand voneinander, so daß sich auch eine grössere Luftdurchlässigkeit über die Gesamtfläche der Trommel ergibt. Es ist dann jeweils eine Schraube weniger verwendet, was sich aber nur im Zusammenhang mit dem Kopf und der notwendigen Mutter der Schraube bemerkbar macht. Selbstverständlich sind auch drei oder noch mehr der Verbindungselemente, wie es im mittleren Teil der Fig. 2 dargestellt ist, hintereinander montierbar, jedoch muß dabei beachtet werden, daß auch die Festigkeit der Trommel erzielt wird. Siehe dazu Beschreibung der Fig. 6.

Die Verbindungselemente 20 sind gemäß Fig. 2 oder 4 etwa doppel-T-förmig ausgebildet. Dieser Querschnitt ergibt sich aus der notwendigen festen Anlage der Verbindungselemente 20 an den Blechstreifen 10. Der Doppel-T-Querschnitt bedingt eine stabilere und verwindungssteifere Gesamtkonstruktion der Trommel. Die Verbindungselemente sind jedoch nicht über ihre ganze Höhe mit den Flanschen 22, 23 ausgebildet, sondern nur im Bereich der sie durchdringenden Schrauben 21, wie dies aus Fig. 3 oder 4 ersichtlich ist. Die radial außen liegenden Bereiche des Verbindungselementes bestehen lediglich aus dem schmalen Steg 24, auf dem dann ggf. zusätzlich - neben den Blechstreifen 10 - der siebförmige Belag 9 aufliegt. Dadurch ergibt sich nur eine äußerst geringe Gesamtauflagefläche, nämlich 10% der gesamten Umfangsfläche der Trommel. Damit ist die Trommelmantelfläche zu 90% luftdurchlässig. Wenn sich auch der Querschnitt der Verbindungselemente radial einwärts erweitert, so erhöht sich insofern nur die Luftdurchströmung in dem Raum zwischen den die Trommelstruktur bildenden Elementen. Dies hat jedoch keinen Einfluß auf die Luftdurchlässigkeit der Trommel und hat für den Durchströmeffekt, also für die Behandlung des jeweils aufliegenden Gutes keine Bedeutung. Der Steg 24 kann auch entfallen, was sich nur unwesentlich auf die Auflage des Siebgewebes 9 auswirkt.

Aus der Figur 3 ist der radiale Querschnitt der Verbindungselemente 20 ersichtlich. Der doppel-T-förmige Querschnitt gemäß Figur 2 oder 4 ist in der Figur 3 durch den rechteckigen Flansch 22 erkennbar. Das Verbindungselement 20 ist insgesamt sehr dünn ausgebildet. und zwar nur so massiv, daß die notwendige Festigkeit erzielt ist und die das Verbindungselement 20 durchdringenden Schrauben 21, 21' ausreichend gehalten sind. Die Materialstärke im Bereich des siebförmigen Belages 9 ist durch den Steg 24 äußerst dünn. Es schließt sich dann zur Aufnahme der ersten Schraube 21 ein rohrförmiger Teil 25 an. Weiter radial einwärts ist bis zur nächsten Schraube 21' eine Wandung 26, die im Querschnitt aus Gewichtsgründen schmaler ausgebildet ist. Es folgt dann der rohrförmige Teil 27 für die Schraube 21', an den sich bis zur radial innen liegenden Kante des Blechstreifens 10 der Fuß 28 des Verbindungselementes 20 anschließt. Dieser Fuß 28 ist wiederum etwas breiter ausgebildet, damit eine ausreichende Abdichtung der luftdurch- und luftundurchlässigen Teile mit Hilfe der Innenabdeckung 8 möglich ist.

Bei dem Ausführungsbeispiel nach Fig. 5 und 6 sind wie beim Beispiel nach Fig. 2 und 3 die Blechstreifen 10 ebenfalls mit einem definierten Abstand nebeneinander an den beiden Böden 11, 12 durch Schrauben befestigt. Damit bei Auflage des jeweils zu behandelnden Textilgutes. Papiers od. dgl. dieser Abstand über die Breite der Trommel beibehalten wird, sind wiederum als Abstandshalter dienende, im ganzen mit 20 bezeichnete Verbindungselemente vorgesehen, die mittels anderer Schrauben 29, 30 mit den Blechstreifen 10 verbunden sind. Die Verbindungselemente 20 sind die gleichen wie in Figur 4 dargestellt. Eine Schraube besteht normalerweise aus einem integrierten Schraubenkopf und - auf der anderen Seite - aus einer Schraubenmutter. Diese Tatsache hat bei der in Fig. 2 - 3 beschriebenen Trommelstruktur eine Schwächung der Trommelkonstruktion, der Halterung der Blechstreifen im Nachbarbereich dieser Schraubenköpfe bzw. - muttern zur Folge. Außerdem herrscht eine andere Fliehkraft an dem Schraubenkopf und der Schraubenmutter. Zur Vermeidung all dieser Nachteile werden nur noch "Stangen" 29, 29', 30, 30' mit Gewinden an den beiden Enden und Muttern 31 verwendet, die jeweils zwei dieser in einer Linie hintereinander angeordneten "Stangen" verbinden. Die neuen Muttern 31 sollten so lang sein wie ein Verbindungselement 20, womit es ein solches zumindest im Abstand vollständig ersetzt. Es ist zweckmäßig, wenn sich die Schraubenenden in der jeweiligen Mutter 31 berühren. Notfalls sind Distanzplättchen in den Muttern einzugeben.

Es ist besonders vorteilhaft, wenn die Muttern 31 von einem Verbindungselement 20' umfaßt sind. Bei der Montage werden also die Muttern auf die Schraubenenden aufgeschraubt und festgezogen. Anschließend werden die speziellen Verbindungselemente 20' auf die Muttern 31 geschoben, eine weitere "Stange" 29, 29', 30, 30' in die Mutter 31 bis zum Ende geschraubt und dann die weiteren Blechstreifen 10 plus Verbindungselemente 20 aufgereiht. Abschliessend sieht dann die Trommel aus wie in Fig. 5, rechtes Detail, dargestellt. Damit sind Befestigungselemente rund um die Trommel nicht mehr erkennbar.

Es ist zweckmäßig, die Blechstreifenstruktur auch mittels Schrauben an den stirnseitigen Böden 11 und 12 zu befestigen. Dazu sind die gerade ausgerichteten Blechstreifen 10 an ihrem jeweiligen bodenseitigen Ende rechtwinklig umgebogen und mit dem zugeordneten Boden 11, 12 befestigt. Dabei ist es aus Gründen der Elastizität zweckmäßig, wenn - in Umfangsrichtung gesehen - abwechselnd der axial ausgerichtete Blechstreifen 10 nur an dem linken Boden 12 und der nächstfolgende nur an dem rechten Boden 11 befestigt ist.

## Patentansprüche

1. Vorrichtung zum durchströmenden Behandeln von Textilgut, Vliesen oder Papier mit einem gasförmigen oder flüssigen, in der Vorrichtung umgewälzten Behandlungsmittel mit einer unter Saugzug stehenden, stirnseitig Böden (11, 12) aufweisenden durchlässigen Trommel (5) als Transportelement, welche an ihrem Umfang mit einem siebförmigen Belag (9) bedeckt ist, wobei zwischen den Böden (11, 12) der Trommel (5) Blechstreifen (10) ungebogen sich von Boden (11) zu Boden (12) gerade erstrecken, deren Breitenausdehnung sich im wesentlichen in radialer Richtung erstreckt, und zwischen den Blechstreifen (10) gleichmäßig über die Länge der Trommel (5) verteilt einstückige Verbindungselemente (20) angeordnet sind, die dem Sollabstand der unmittelbar benachbarten Blechstreifen (10) entsprechend breit ausgebildet und beidseitig mit den angrenzenden Blechstreifen (10) fest verbunden sind, dadurch gekennzeichnet, daß das Verbindungselement in Umfangsrichtung der Trommel mit mindestens einer Bohrung versehen, für mindestens eine Schraube (21, 21'; 29, 29'; 30, 30') und/oder ähnliches mit einem Gewinde versehenes Befestigungselement, und mit den zwei benachbarten Blechstreifen (10) oder Verbindungselementen (20) verbindbar ist, wobei das Verbindungselement (20) über seine Länge stegförmig, also insgesamt mit einer schmalen, nur der Festigkeit genügenden Wandung (24 - 27) versehen und nur im Bereich der Bohrung breiter ausgebildet ist.

2. Vorrichtung nach Anspruch 1, dadurch gekennzeichnet, daß die Schraube (21, 21'; 29, 29'; 30, 30') zumindest drei der hintereinander benachbarten Blechstreifen (10) verbindet und sich damit durch zumindest zwei der Verbindungselemente (20) erstreckt.

3. Vorrichtung nach Anspruch 2, dadurch gekennzeichnet, daß die die Verbindungselemente (20) mit den Blechstreifen (10) verbindende Vielzahl der Schrauben (29, 30) ohne Unterbrechung in einer Linie rund um die Trommel (5) angeordnet ist.

4. Vorrichtung nach einem der Ansprüche 1 - 3, dadurch gekennzeichnet, daß das Verbindungselement (20) sich über die Höhe (in radialer Trommelrichtung) des Blechstreifens (10) erstreckt.

5. Vorrichtung nach einem der Ansprüche 1 - 4, dadurch gekennzeichnet, daß das Verbindungselement (20) über seine Länge zweifach mit den benachbarten Blechstreifen (10) oder Verbindungselementen (20) verschraubt ist.

6. Vorrichtung nach einem der Ansprüche 1 - 5, dadurch gekennzeichnet, daß das Verbindungselement (20) radial außen zu einem Steg (24) - also schmal - ungefähr in der Breite der Blechstärke der Blechstreifen (10) ausgebildet ist.

7. Vorrichtung nach einem der Ansprüche 1 - 6, dadurch gekennzeichnet, daß das Verbindungselement (20) radial innen am Fuß (28) breiter ausgebildet ist.

8. Vorrichtung nach Anspruch 7, dadurch gekennzeichnet, daß das Verbindungselement (20) am Fuß (28) etwa der Breite im Bereich der Bohrung ausgebildet ist.

9. Vorrichtung nach einem der Ansprüche 1 - 8, dadurch gekennzeichnet, daß das Verbindungselement (20), in axialer Richtung der Trommel (5) gesehen, über seine Länge ohne Öffnungen versehen ist.

10. Vorrichtung nach einem der Ansprüche 1 - 9, dadurch gekennzeichnet, daß das Verbindungselement (20) im Querschnitt doppel-T-förmig ausgebildet ist.

11. Vorrichtung nach Anspruch 10, dadurch gekennzeichnet, daß die Flansche (22, 23) des Doppel-T-Profils sich nur im mittleren Bereich über die Länge des Verbindungselementes (20), also bis in den Bereich der Bohrungen erstrecken.

12. Vorrichtung nach einem der Ansprüche 1 - 11, dadurch gekennzeichnet, daß Schraubenkopf und benachbarte Schraubenmutter zwischen zwei benachbarten Blechstreifen (10) aus einem Stück (31) hergestellt sind.

13. Vorrichtung nach Anspruch 12, dadurch gekennzeichnet, daß zwei in einer Linie hintereinander angeordnete Schrauben (29, 30) durch nur eine Mutter (31) miteinander verbunden sind.

14. Vorrichtung nach Anspruch 12 oder 13 dadurch gekennzeichnet, daß Schraubenkopf und -mutter (31) in ihrer Länge der eines Verbindungselementes (20) entsprechen.

15. Vorrichtung nach einem der Ansprüche 12 - 14, dadurch gekennzeichnet, daß die Schrauben (29, 30) sich innerhalb der Mutter (31) berühren.

16. Vorrichtung nach einem der Ansprüche 12 - 15, dadurch gekennzeichnet, daß die Mutter (31) innerhalb eines Verbindungselementes (20') angeordnet ist.

17. Vorrichtung nach einem der Ansprüche 1 - 16, dadurch gekennzeichnet, daß das Verbindungselement zumindest einseitig mit einem bolzenförmigen Dorn versehen ist, der durch eine entsprechende Öffnung in dem Blechstreifen geschoben und an diesem befestigt ist.

18. Vorrichtung nach Anspruch 17, dadurch gekennzeichnet, daß der Dorn des Verbindungselementes mit einem Gewinde versehen und der Blechstreifen durch eine auf dieses Gewinde geschraubte Mutter mit dem Verbindungselement verbunden ist.

19. Vorrichtung nach einem der Ansprüche 1 - 18, dadurch gekennzeichnet, daß das Verbindungselement z. B. eine Sackbohrung mit Innengewinde aufweist, in die durch den Blechstreifen hindurch eine Schraube einschraubbar ist.

20. Vorrichtung nach einem der Ansprüche 1 - 19, dadurch gekennzeichnet, daß die axial ausgerichteten, geraden Blechstreifen (10) an ihren bodenseitigen Enden rechtwinklig umgebogen und mit dem jeweiligen Boden (11, 12) durch jeweils eine Schraube verbunden sind.

21. Vorrichtung nach Anspruch 20, dadurch gekennzeichnet, daß - in Umfangsrichtung gesehen - abwechselnd der axial ausgerichtete Blechstreifen (10) nur an dem linken Boden (12) und der nächstfolgende nur an dem rechten Boden (11) verschraubt ist.

## Claims

1. Apparatus for the throughflow treatment of textile material, non-woven fabrics or paper, utilising a gaseous or liquid [treating] agent which is circulated in the apparatus, said apparatus having a permeable drum (5) as a conveyor means, which is subject to suction, has end plates (11, 12) at its end faces and is covered on its circumference with a mesh-like covering (9), sheet metal strips (10) extending between the end plates (11, 12) of the drum (5) in a straight, rectilinear direction from end plate (11) to end plate (12), the width dimension of which strips extends in a substantially radial direction, and one-piece connection members (20) are distributed uniformly over the length of the drum (5) between the sheet metal strips (10), the width of the connection members corresponding to the desired spacing between the directly adjacent sheet metal strips (10), and the connection members being securely connected to the adjoining sheet metal strips (10) at each end, characterised in that the connection member, when viewed in the circumferential direction of the drum, is provided with at least one bore for at least one screw (21, 21'; 29, 29'; 30, 30') and/or similar securing means, which is provided with a thread and is connectable to the two adjacent sheet metal strips (10) or connection members (20), the connection member (20) being provided with a thin wall (24 - 27), which is only sufficient for securement purposes, over its length in a rib-like manner, that is to say as a whole, and has a greater thickness only in the region of the bore.

2. Apparatus according to claim 1, characterised in that the screw (21, 21'; 29, 29'; 30, 30') joins at least three of the sheet metal strips (10), which lie adjacent and behind one another, and in consequence said screw extends through at least two of the connection members (20).

3. Apparatus according to claim 2, characterised in that the plurality of screws (29, 30), which join the connection members (20) to the sheet metal strips (10), are disposed without interruption in a line around the drum (5).

4. Apparatus according to one of claims 1 - 3, characterised in that the connection member (20) extends over the height (in the radial direction of the drum) of the sheet metal strip (10).

5. Apparatus according to one of claims 1 - 4, characterised in that the connection member (20) is screw-connected twice to the adjacent sheet metal strips (10) or connection members (20) over its length.

6. Apparatus according to one of claims 1 - 5, characterised in that the width of the connection member (20) radially externally relative to a rib (24) - that is to say in a narrow manner - corresponds approximately to the sheet metal thickness of the sheet metal strips (10).

7. Apparatus according to one of claims 1 - 6, characterised in that the connection member (20) has a wider configuration radially internally at the foot (28).

8. Apparatus according to claim 7, characterised in that [the width of] the connection member (20) at the foot (28) substantially corresponds to the width in the region of the bore.

9. Apparatus according to one of claims 1 - 8, characterised in that the connection member (20), when viewed in the axial direction of the drum (5), is provided without openings over its length.

10. Apparatus according to one of claims 1 - 9, characterised in that the connection member (20) has a double-T-shaped cross-section.

11. Apparatus according to claim 10, characterised in that the flanges (22, 23) of the double-T-shaped profile extend only in the central region over the length of the connection member (20), that is to say they extend to the region of the bores.

12. Apparatus according to one of claims 1 - 11, characterised in that the screw head and adjacent screw nut between two adjacent sheet metal strips (10) are produced from one piece (31).

13. Apparatus according to claim 12, characterised in that two screws (29, 30), which are disposed one behind the other in a line, are interconnected by only one nut (31).

14. Apparatus according to claim 12 or 13, characteriseed in that, in respect of their length, the screw head and nut (31) correspond to the length of one connection member (20).

15. Apparatus according to one of claims 12 - 14, characterised in that the screws (29, 30) abut one another internally of the nut (31).

16. Apparatus according to one of claims 12 - 15, characterised in that the nut (31) is disposed internally of a connection member (20').

17. Apparatus according to one of claims 1 - 16, characterised in that the connection member is provided at least unilaterally with a bolt-like mandrel, which is slipped through a corresponding opening in the sheet metal strip and mounted thereon.

18. Apparatus according to claim 17, characterised in that the mandrel of the connection member is provided with a thread, and the sheet metal strip is connected to the connection member by means of a nut, which is screwed onto this thread.

19. Apparatus according to one of claims 1 - 18, characterised in that the connecton member has, for example, a blind bore with an internal thread, into which a screw is adapted to be screwed through the sheet metal strip.

20. Apparatus according to one of claims 1 - 19, characterised in that the axially aligned, rectilinear sheet metal strips (10) are bent at right angles at their lower ends and are connected to the respective end plate (11, 12) by means of a respective screw.

21. Apparatus according to claim 20, characterised in that - when viewed in the circumferential direction - alternately the axially aligned sheet metal strip (10) is only screw-connected at the left-hand end plate (12), and the subsequent strip is only screw-connected at the right-hand end plate (11).

## Revendications

1. Appareil pour forcer un fluide de traitement à travers une matière textile, une nappe de fibres ou un papier, avec un agent de traitement gazeux ou liquide circulant dans l'appareil, avec un tambour (5) servant d'élément de transport et perméable qui présente des fonds (11, 12) sur les faces frontales et qui sont placés sous dépression, ce tambour étant recouvert sur sa périphérie d'un revêtement (9) en forme de tamis, tandis que des bandes de tôle (10) s'étendent en ligne droite et sans être pliées entre les fonds (11, 12) du tambour (5) depuis le fond (11) jusqu'au fond (12), avec une extension en largeur disposée essentiellement en direction radiale, et que des éléments de jonction (20) d'une pièce sont disposés entre les bandes de tôle (10) en étant répartis de manière uniforme sur la longueur du tambour (5) avec une largeur correspondant à la distance nominale des bandes de tôle( 10) immédiatement voisines et qui sont assemblées solidement de part et d'autre aux bandes de tôle voisines, caractérisé en ce que l'élément de jonction est pourvu, dans la direction de la périphérie du tambour, d'au moins un trou pour au moins une vis (21, 21', 29, 29', 30, 30') et/ou d'un autre élément de fixation pourvu d'un filetage et pouvant être assemblé à deux bandes de tôle (10) ou éléments de jonction (20) voisins, tandis que l'élément de jonction (20) présente la forme d'une nervure sur toute sa longueur c'est-à-dire une paroi mince dans son ensemble, de manière à assurer uniquement la solidité (24, 27) avec une largeur plus grande uniquement dans la zone du trou.

2. Appareil selon la revendication 1, caractérisé en ce que la vis (21, 21, 29, 29', 30, 30') assemble au moins trois des bandes de tôle (10) voisines les unes des autres et s'étend donc au moins à travers deux des éléments de jonction (20).

3. Appareil selon la revendication 2, caractérisé en ce qu'une ligne est disposée autour du tambour (5).

4. Appareil selon l'une des revendications 1 à 3, caractérisé en ce que l'élément de jonction (20) s'étend sur la hauteur de la bande de tôle (10) (en direction radiale du tambour).

5. Appareil selon l'une des revendications 1 à 4, caractérise en ce que l'élément de jonction (20) est assemblé deux fois par vissage sur sa longueur avec les bandes de tôle (10) ou les éléments de jonction (20) voisins.

6. Appareil selon l'une des revendications 1 à 5, caractérisé en ce que l'élément de jonction (20) est constitué d'une nervure (24) s'étendant radialement vers l'extérieur et mince, qui s'étend approximativement sur la largeur de l'épaisseur des bandes de tôle (10).

7. Appareil selon l'une des revendications 1 à 6, caractérisé en ce que l'élément de jonction (20) présente une plus grande largeur radialement vers l'intérieur à l'endroit du pied (28).

8. Appareil selon la revendications 7, caractérisé en ce que l'élément de jonction (20) présente au pied (28) environ la largeur dans la zone du trou.

9. Appareil selon l'une des revendications 1 à 8, caractérisé en ce que l'élément de jonction (20) est réalisé sans ouvertures sur sa longueur lorsqu'on le voit dans la direction axiale du tambour (5).

10. Appareil selon l'une des revendications 1 à 9, caractérisé en ce que l'élément de jonction (20) a une section en forme de double T.

11. Appareil selon la revendication 10, caractérisé en ce que les ailes (22, 23) du profil en double T s'étendent seulement dans la zone moyenne sur la longueur de l'élément de jonction (20), c'est-à-dire jusqu'à la zone des trous.

12. Appareil selon l'une des revendications 1 à 11, caractérisé en ce que la tête de vis et l'écrou de vis moyen entre deux bandes de tôle voisines (10) sont réalisés en une pièce (31).

13. Appareil selon la revendications 12, caractérisé en ce que deux vis (29, 30) disposées en ligne l'une derrière l'autre sont assemblées l'une à l'autre par un écrou seulement (31).

14. Appareil selon les revendications 12 ou 13, caractérisé en ce que la tête de vis et l'écrou de vis (31) présentent une longueur correspondant à celle d'un élément de jonction (20).

15. Appareil selon l'une des revendications 12 à 14, caractérisé en ce que les vis (29, 30) sont en contact entre elles à l'intérieur de l'écrou (31).

16. Appareil selon l'une des revendications 12 à 15, caractérisé en ce que l'écrou (31) est disposé à l'intérieur d'un élément de jonction (20').

17. Appareil selon l'une des revendications 1 à 16, caractérisé en ce que l'élément de jonction est pourvu, au moins d'un côté, d'une broche en forme de boulon qui est insérée par un orifice correspondant dans la bande de tôle et qui est fixé à celle-ci.

18. Appareil selon la revendication 17, caractérisé en ce que la broche de l'élément de jonction est pourvue d'un filetage et que la bande de tôle est assemblée à l'élément de jonction par un écrou vissé sur ce filetage.

19. Appareil selon l'une des revendications 1 à 18, caractérisé en ce que l'élément de jonction présente par exemple un trou borgne avec filetage intérieur dans lequel une vis peut être vissée à travers la bande de tôle.

20. Appareil selon l'une des revendications 1 à 19, caractérisé en ce que les bandes de tôle (10) droites et orientées axialement sont repliées à angle droit à leur extrémité du côté des fonds et sont assemblées aux fonds correspondants (11, 12) au moyen d'une vis.

21. Appareil selon la revendication 20, caractérisé en ce que la bande de tôle (10) orientée axialement est vissée uniquement au fond gauche (12) et que la bande suivante est vissée uniquement au fond (11) de droite lorsqu'on regarde en direction de la périphérie.
